# EUROPÄISCHE PATENTSCHRIFT

(11) **EP 4 406 524 B1**
(45) Veröffentlichungstag und Bekanntmachung des Hinweises auf die Patenterteilung: **06.08.2025**
(21) Anmeldenummer: 24153852.9
(22) Anmeldetag: 25.01.2024
(51) Int. Cl.: A61G 15/12

(54) **MEDIZINISCHER BEHANDLUNGSSTUHL MIT VERSTELLBARER RÜCKENLEHNE UND KOPFSTÜTZE**
MEDICAL TREATMENT CHAIR WITH ADJUSTABLE BACKREST AND HEADREST
FAUTEUIL DE TRAITEMENT MÉDICAL AVEC DOSSIER ET APPUI-TÊTE RÉGLABLES

(30) Priorität: 26.01.2023 DE 102023101901
(43) Veröffentlichungstag der Anmeldung: 31.07.2024
(73) Patentinhaber: KaVo Dental GmbH, 88400 Biberach an der Riss (DE)
(72) Erfinder: Custodio Hass da Silva, Allain, 88471 Laupheim (DE); Angele, Christian, 88430 Rot an der Rot (DE); Hummler, Georg, 88400 Biberach (DE)
(74) Vertreter: Thun, Clemens

(56) Entgegenhaltungen:
- DE-B3- 102007 022 037
- US-A- 5 203 609

## Beschreibung

Die vorliegende Erfindung betrifft einen medizinischen Behandlungsstuhl gemäß dem Oberbegriff des Anspruchs 1, der eine Rückenlehne sowie eine daran verstellbar angeordnete Kopfstütze aufweist. Insbesondere betrifft die vorliegende Erfindung einen in zahnärztlichen Praxen verwendeten dentalmedizinischen Behandlungsstuhl.

Die Durchführung zahnmedizinischer Untersuchungen und Behandlungen erfordert eine geeignete Lagerung des Patienten, die es der behandelnden Person ermöglicht, die durchzuführende Arbeit ergonomisch durchzuführen. Gleichzeitig sollte auch der Patient bequem auf dem Stuhl liegen können, wobei hierfür die Größe des Patienten keine Rolle spielen sollte. Die Nutzung des Behandlungsstuhls sollte also sowohl für Erwachsene als auch für Kinder unterschiedlicher Größen in gleicher Weise möglich sein.

Dentalmedizinische Behandlungsstühle sind deshalb in der Regel derart ausgeführt, dass sie zunächst eine verstellbare Rückenlehne aufweisen, die von einer nahezu vertikalen Ausrichtung in eine horizontale Stellung verfahren werden kann. Der Kopf des Patienten ruht hierbei auf einer mit der Rückenlehne verbundenen Kopfstütze, wobei diese höhenverstellbar an der Rückenlehne angeordnet ist. Im Rahmen dieser Höhenverstellbarkeit kann der Abstand zwischen der Kopfstütze und der Rückenlehne verändert werden, was die Möglichkeit eröffnet, den Behandlungsstuhl an die Größe des Patienten anzupassen.

Darüber hinaus besteht oftmals zusätzlich die Möglichkeit, die Kopfstütze um eine Schwenkachse, welche senkrecht zur Richtung der Höhenverstellbarkeit ausgerichtet ist, zu verschwenken. Hierdurch wird ein Neigungswinkel zwischen einer Ebene der Rückenlehne und einer Ebene der Kopfstütze angepasst, was die Möglichkeit eröffnet, die Ausrichtung des Kopfs des Patienten an die durchzuführende Untersuchung bzw. Behandlung anzupassen. So erfordert beispielsweise die Untersuchung des Oberkiefers eines Patienten eine etwas andere Neigung des Kopfes im Vergleich zu einer Untersuchung des Unterkiefers.

Damit bei einer Veränderung der Neigung der Kopfstütze der Patient weiterhin bequem auf dem Behandlungsstuhl ruht, ist eine ergänzende Anpassung der Höhenposition der Kopfstütze im Vergleich zur Rückenlehne erforderlich. Aus dem Stand der Technik ist in diesem Zusammenhang bekannt, dass sowohl die Einstellung der Neigung der Kopfstütze als auch der in diesem Zusammenhang erforderliche Längenausgleich, also die Anpassung des Abstands zwischen der Rückenlehne und der Kopfstütze, manuell durchgeführt werden. Alternativ hierzu wird in der EP 0 517 933 B1 ein Patientenstuhl beschrieben, bei dem die Kopfstütze mittels eines elektrischen Antriebs in ihrer Neigung verstellt werden kann und gleichzeitig auch mittels eines weiteren elektrischen Antriebs der Längenausgleich durchgeführt wird.

Ferner beschreibt die US 5,203,609 A einen zahnärztlichen Behandlungsstuhl, der aus einem Basisteil und oberen Stuhlteilen, einschließlich eines Sitzes, einer Rückenlehne und einer Kopfstütze besteht, welche alle zueinander verstellbar sind. Der Stuhl verfügt über steuerbare Antriebsmittel, um die Neigung und Längsverschiebung der oberen Stuhlteile relativ zum Basisteil zu variieren, wobei die Verstellmittel sowohl manuell als auch gesteuert ausgeführt sein können.

Schließlich beschreibt die DE 10 2006 055 211 B3 eine verstellbare Kopfstütze für einen Dentalarbeitsplatz, wobei die Kopfstütze gegenüber einer Rückenlehne eines Behandlungsstuhls verschwenkt und in Längsrichtung verstellt werden kann. Entsprechend ausgestaltete Getriebeelemente ermöglichen sowohl eine manuelle als auch parallel hierzu eine mechanische Verstellung.

Die im oben beschriebenen Stand der Technik beschriebene Lösung, insbesondere die vollelektrische Einstellung der Neigung der Kopfstütze sowie die Durchführung des Längenausgleichs stellt auf den ersten Blick eine sehr komfortable Vorgehensweise dar, hat sich allerdings in der Vergangenheit in mehrerlei Hinsicht als nicht optimal herausgestellt. So wird zunächst bei diesen bekannten Systemen als nachteilig angesehen, dass bei einer motorischen Verstellung der Kopfstütze diese nur mit einer fest vorgegebenen Geschwindigkeit und damit verhältnismäßig langsam verstellt werden kann. Oftmals resultiert dies in einem langwierigen Prozess der Einstellung des Behandlungsstuhls angepasst an den Patienten sowie an die durchzuführende Behandlung oder Untersuchung. Weiterhin stellt sich als nachteilig heraus, dass in diesem Fall lediglich visuell wahrgenommen wird, ob eine gewünschte Neigung der Kopfstütze erreicht wurde. Es fehlt jedoch eine direkte Interaktion zwischen dem Bediener - also beispielsweise dem Zahnarzt - und der Kopfstütze.

Dementsprechend wäre es wünschenswert, eine neuartige Lösung bereitzustellen, welche es ermöglicht, eine schnelle und exakte Einstellung der Neigung der Kopfstütze eines Behandlungsstuhls vorzunehmen, welche auf einer direkten Interaktion zwischen Bediener und Kopfstütze beruht und gleichzeitig auch eine komfortable Längenanpassung der Kopfstütze erlaubt.

Die Aufgabe wird durch einen medizinischen Behandlungsstuhl mit den Merkmalen des Anspruchs 1 gelöst, vorteilhafte Weiterbildungen der Erfindung sind Gegenstand der abhängigen Ansprüche.

Die erfindungsgemäße Lösung beruht zunächst auf dem Gedanken, die Einstellung der Neigung der Kopfstütze manuell vorzunehmen. Diese Vorgehensweise hat sich als bevorzugt herausgestellt, da auf diesem Wege schneller und effizienter eine der durchzuführenden Untersuchung oder Behandlung entsprechende Einstellung der Neigung und damit Ausrichtung des Patientenkopfs vorgenommen werden kann. Im Gegensatz zu aus dem Stand der Technik bekannten Lösungen allerdings, bei denen die beiden Einstellungen hinsichtlich der Neigung der Kopfstütze und der zugehörigen Anpassung des Abstands zwischen Rückenlehne und Kopfstütze entweder grundsätzlich elektronisch bzw. motorisch oder rein manuell vorgenommen werden, ist gemäß der vorliegenden Erfindung vorgesehen, dass die Anpassung der Höhenposition der Kopfstütze zum Ausgleichen der manuellen Verstellung des Neigungswinkels motorisch durchgeführt wird. Der Zahnarzt kann also zunächst die Neigung der Kopfstütze schnell und effizient selbst anpassen, wobei dann nachfolgend der zugehörige Längenausgleich, der ein weiterhin bequemes Lagern des Patienten auf dem Behandlungsstuhl gewährleistet, automatisch durchgeführt wird. Diese spezielle Kombination der unterschiedlich vorgenommenen Einstellungen führt zu einer äußerst komfortablen und effizienten Anpassung der Konfiguration eines Behandlungsstuhls. Der Behandlungsstuhl weist hierfür Steuermittel auf, welche eine elektronische Steuerschaltung und einen Sensor zum Erfassen des Neigungswinkels zwischen der Ebene der Rückenlehne und der Ebene der Kopfstütze aufweisen, wobei die Steuermittel dazu ausgebildet sind, nach Verstellung des Neigungswinkels zwischen der Ebene der Rückenlehne und der Ebene der Kopfstütze mit Hilfe des Sensors einen dem eingestellten Winkel entsprechenden Steuerparameter zu erzeugen, der als ein Eingangssignal für die elektronische Steuerschaltung verwendet wird, sowie abhängig von dem ermittelten Neigungswinkel mit Hilfe der Steuereinheit einen geeigneten Kompensationswert zur Ansteuerung des Antriebs zu erzeugen.

Gemäß der vorliegenden Erfindung wird deshalb ein medizinischer, insbesondere ein dentalmedizinischer Behandlungsstuhl mit einer Rückenlehne sowie einer Kopfstütze vorgeschlagen,
- wobei die Kopfstütze motorisch über einen elektrischen Antrieb höhenverstellbar mit der Rückenlehne gekoppelt ist und ferner um eine Schwenkachse, welche senkrecht zur Richtung der Höhenverstellbarkeit ausgerichtet ist, manuell verschwenkbar ist, um einen Neigungswinkel zwischen einer Ebene der Rückenlehne und einer Ebene der Kopfstütze einstellen zu können,
- wobei erfindungsgemäß der Behandlungsstuhl Steuermittel aufweist, welche dazu ausgebildet sind, bei manueller Verstellung des Neigungswinkels zwischen der Ebene der Rückenlehne und der Ebene der Kopfstütze motorisch eine Anpassung einer Höhenposition der Kopfstütze über den elektrischen Antrieb zu steuern,
- und wobei die Steuermittel eine elektronische Steuerschaltung und einen Sensor zum Erfassen des Neigungswinkels zwischen der Ebene der Rückenlehne und der Ebene der Kopfstütze aufweisen und dazu ausgebildet sind,
   ∘ nach Verstellung des Neigungswinkels zwischen der Ebene der Rückenlehne und der Ebene der Kopfstütze mit Hilfe des Sensors einen dem eingestellten Winkel entsprechenden Steuerparameter zu erzeugen, der als ein Eingangssignal für die elektronische Steuerschaltung verwendet wird,
   ∘ sowie abhängig von dem ermittelten Neigungswinkel mit Hilfe der Steuereinheit einen geeigneten Kompensationswert zur Ansteuerung des Antriebs zu erzeugen, um diesen derart zu steuern, dass
      ▪ im Falle einer Reduzierung des Neigungswinkels zwischen der Ebene der Rückenlehne und der Ebene der Kopfstütze ein Abstand zwischen der Rückenlehne und der Kopfstütze erhöht wird und
      ▪ im Falle einer Vergrößerung des Neigungswinkels zwischen der Ebene der Rückenlehne und der Ebene der Kopfstütze ein Abstand zwischen der Rückenlehne und der Kopfstütze reduziert wird.

Das erfindungsgemäße Nachführen der Höheneinstellung der Kopfstütze führt dazu, dass unabhängig von der Neigung der Kopfstütze der Patientenkopf jederzeit bequem gelagert ist, was für die störungsfreie Durchführung einer Behandlung oder Untersuchung von entscheidender Bedeutung ist.

Vorzugsweise kann hierbei der Sensor einen Wegaufnehmer - insbesondere in Form eines Schiebepotentiometers - umfassen, der über zumindest einen Hebel an einem Drehgelenk für die Kopfstütze angelenkt ist. Auf diesem Wege kann in besonders einfacher und zuverlässiger Weise die Neigung der Kopfstütze gegenüber der Rückenlehne bestimmt werden. Alternativ hierzu könnte der Sensor auch einen Neigungssensor in Form eines Gyroskops oder eines Drehpotentiometers umfassen.

Damit die Kopfstütze in der von dem Benutzer gewählten Einstellung zuverlässig verbleibt, weist der Behandlungsstuhl vorzugsweise eine Feststellvorrichtung zur Arretierung der Neigung der Kopfstütze auf, wobei diese Feststellvorrichtung manuell entriegelbar ist. Insbesondere kann das Entriegeln der Feststellvorrichtung beispielsweise mit Hilfe eines Drucktasters oder eines vergleichbaren Bedienelements erfolgen, welches an der Kopfstütze angeordnet ist. Die Feststellvorrichtung kann hierbei zumindest einen Blockierzylinder umfassen, wie dies aus vergleichbaren Lösungen im Stand der Technik bekannt ist.

Kerngedanke der Erfindung ist also wie bereits erwähnt, dass die Einstellung des Neigungswinkels der Kopfstütze manuell durchgeführt wird, während hingegen die nachfolgende Anpassung der Höheneinstellung motorisch mit Hilfe eines elektrischen Antriebs erfolgt. Hierzu ist vorzugsweise vorgesehen, dass der Antrieb zum Verstellen der Kopfstütze gegenüber der Rückenlehne einen von den Steuermitteln angesteuerten Schrittmotor aufweist. Dieser kann dann mit einem Riemenantrieb oder einer Gewindespindel zum Verstellen der Kopfstütze gekoppelt sein, so dass auf diesem Wege eine zuverlässige und effiziente Anpassung der Höheneinstellung vorgenommen wird. Vorzugsweise ist hierbei der Schrittmotor über ein Getriebe mit dem Riemenantrieb oder der Gewindespindel gekoppelt ist, wobei das Getriebe dann mehrere Zahnräder umfasst. Insbesondere kann der Riemenantrieb zwei Zahnriemen aufweisen, welche sich parallel zueinander an beiden Seiten eines länglichen Führungselements erstrecken, an dem die Kopfstütze befestigt ist, wobei die Zahnriemen mit dem Führungselement gekoppelt sind, um eine Bewegung des Schrittmotors in eine Bewegung des Führungselements umzusetzen,

Die Steuermittel können hierbei einen weiteren Sensor zum Erfassen der Höhenposition der Kopfstütze aufweisen, wobei in diesem Fall die Steuereinheit mit dem Ausgangssignal des zweiten Sensors ein Steuersignal für den elektrischen Antrieb erzeugt, wenn der Kompensationswert und damit die gewünschte Höhenposition der Kopfstütze noch nicht erreicht ist. Mit Hilfe dieses zweiten Sensors, der vorzugsweise durch ein Drehpotentiometer oder einen Hall-Sensor gebildet ist, wird also in einfacher Weise sichergestellt, dass nach Einstellen der Neigung der Kopfstütze auch tatsächlich in zuverlässiger Weise der nachfolgende Längenausgleich durchgeführt und die hierfür erforderliche Position der Kopfstütze gegenüber der Rückenlehne erreicht wird.

Ferner kann gemäß einem besonders bevorzugten Ausführungsbeispiel vorgesehen sein, dass eine Führung der Kopfstütze von dem elektrischen Antrieb wahlweise entkoppelbar ist, wobei dann im entkoppelten Zustand wiederum eine manuelle Anpassung der Höhenposition der Kopfstütze ermöglicht ist. Diese Lösung könnte beispielsweise dazu verwendet werden, anfänglich die Position der Kopfstütze an die Größe des Patienten manuell anzupassen. Wenn allerdings zu einem späteren Zeitpunkt in erfindungsgemäßer Weise manuell die Einstellung der Neigung der Kopfstütze vorgenommen wird, erfolgt nachfolgend die daraufhin erforderliche Durchführung des Höhenausgleichs elektronisch gesteuert.

Nachfolgend soll die Erfindung anhand der beiliegenden Zeichnung näher erläutert werden. Es zeigen:
- Figur 1: die Ansicht einer Kopfstütze eines zahnärztlichen Behandlungsstuhls mit den Möglichkeiten zur Verstellung der Position und der Neigung der Kopfstütze;
- Figur 2: die Aufsicht auf eine Rückenlehne und eine Kopfstütze eines Behandlungsstuhls gemäß einem bevorzugten Ausführungsbeispiel der vorliegenden Erfindung;
- Figur 3: eine seitliche Ansicht der erfindungsgemäßen Anordnung von Figur 2;
- Figuren 4a - 4d: Darstellungen zur Durchführung des Längenausgleichs abhängig von der gewählten Neigung der Kopfstütze bei dem erfindungsgemäßen Ausführungsbeispiel und
- Figur 5: ein Diagramm zur Vorgehensweise der Steuermittel zur Realisierung des erfindungsgemäßen automatischen Längenausgleichs.

Figur 1 zeigt zunächst die üblichen Verstellmöglichkeiten für eine Kopfstütze eines zahnärztlichen Behandlungsstuhls im Hinblick auf eine in Figur 1 nicht dargestellte Rückenlehne.

Die mit dem Bezugszeichen 2 versehene Kopfstütze ist hierbei zunächst über ein Führungselement 9 mit einer in den Figuren 2 und 3 dargestellten Rückenlehne 1 eines Behandlungsstuhls gekoppelt, wobei mit Hilfe eines nachfolgend noch näher beschriebenen Antriebsmechanismus die Kopfstütze 2 in einer Längsrichtung I parallel zu dem Führungselement 9 verschoben werden kann. Diese Verstellmöglichkeit dient dazu, den Abstand zwischen der Kopfstütze 2 und der Rückenlehne 1 an die Größe des jeweiligen Patienten anzupassen, sodass sichergestellt ist, dass dieser bequem auf dem Behandlungsstuhl ruhen kann.

Die eigentliche Kopfstütze 2 mit dem entsprechenden Polster zur Lagerung des Patientenkopfs ist hierbei über ein Drehgelenk 20 schwenkbar mit dem Führungselement 9 verbunden, sodass die Kopfstütze 2 entsprechend dem weiteren Doppelpfeil um eine Achse II, die im Wesentlichen senkrecht zu dem Führungselement 9 und damit der Richtung der linearen Verstellung I ausgerichtet ist, gegenüber der Rückenlehne 1 verschwenkt werden kann.

Erfindungsgemäß ist hierbei zunächst vorgesehen, dass das Verschwenken der Kopfstütze 2 manuell durchgeführt wird. Hierzu weist die Kopfstütze 2 eine Feststellvorrichtung zur wahlweisen Arretierung der eingestellten Neigung 2 auf. Aus dem Stand der Technik ist in diesem Zusammenhang bereits bekannt, die Feststellvorrichtung in Form entsprechender Blockierzylinder auszugestalten, die einerseits mit Komponenten des Drehgelenks 20 gekoppelt sind und andererseits am gegenüberliegenden Ende des die Kopfstütze 2 tragenden Kopfträgers 13 angreifen. Diese in ihrer Länge veränderbaren Blockierzylinder können dann derart verriegelt werden, dass sie eine der entsprechenden Neigung zugehörige Länge beibehalten, wodurch ein weiteres Verschwenken um die Achse II blockiert wird. Durch einen Drucktaster 14 (siehe Figur 3) oder ein vergleichbares Betätigungselement kann dann diese Feststellvorrichtung entsprechend gelöst werden, sodass nachfolgend ein Verschwenken der Kopfstütze 2 stattfinden kann. Entsprechende Lösungen hierzu sind aus dem Stand der Technik, bspw. der EP 1 138 306 B1 der Anmelderin bekannt.

Auch alternative Lösungen zur Realisierung der oben genannten Feststellvorrichtung wären denkbar. Wesentlich ist, dass bei dem erfindungsgemäßen Behandlungsstuhl die Möglichkeit besteht, die Neigung der Kopfstütze 2 manuell anzupassen und die Kopfstütze 2 dann in der gewünschten Ausrichtung zu arretieren.

Im Gegensatz zur Einstellung des Neigungswinkels erfolgt hingegen ein Verändern der Höheneinstellung der Kopfstütze 2, also eine Anpassung des Abstands zwischen der Rückenlehne 1 und der Kopfstütze 2 motorisch mit Hilfe eines elektrischen Antriebs. Bei dem in den Figuren 2 und 3 dargestellten Ausführungsbeispiel ist hierzu in dem der Kopfstütze 2 gegenüberliegenden Bereich der Rückenlehne 1 ein entsprechender Elektromotor 3 vorgesehen, der über ein Getriebe 4 mit Zahnriemen 6 gekoppelt ist. Der als Schrittmotor ausgebildete Motor 3 treibt dabei ein Antriebsrad 3a an, welches die Kraft über das mehrere Zahnräder umfassende Getriebe 4 synchron auf zwei Zahnriemen 6 überträgt, die parallel zu beiden Seiten des sich von der Kopfstütze 2 in Richtung der Rückenlehne 1 erstreckenden Führungselement 9 verlaufen.

Die Zahnriemen 6 sind hierbei über eine Führung 7, die entlang von zwei parallel zu beiden Seiten verlaufenden Führungsschienen 8 läuft, mit dem Führungselement 9 gekoppelt, sodass letztendlich eine Bewegung der Zahnriemen 6 dazu führt, dass das Führungselement 9 entlang der Richtung I in die Rückenlehne 1 hineingefahren oder aus dieser herausgefahren wird. Eine sichere Führung wird hierbei zusätzlich zu den beiden Führungsschienen 8 mit Hilfe eines Gleitlagers 10 erzielt, welches an dem der Kopfstütze 2 zugewandten Endbereich der Rückenlehne 1 vorgesehen ist.

Mit Hilfe eines in den Figuren nicht näher dargestellten Bedienelements besteht dabei zunächst bspw. für einen Zahnarzt oder eine andere behandelnde Person die Möglichkeit, den Antrieb derart anzusteuern, dass der Abstand der Kopfstütze 2 von der Rückenlehne 1 auf die Größe der auf dem Behandlungsstuhl sitzenden oder liegenden Person abgestimmt ist. Da dieser Abstand im ersten Schritt allein von der Größe der Person abhängig ist und in der Regel zu einem Zeitpunkt eingestellt wird, zu dem sich die Rückenlehne 1 noch in einer vertikalen Ausrichtung befindet, wird diese Möglichkeit der Einstellung der Position der Kopfstütze 2 nachfolgend auch als Höhenverstellung bezeichnet.

Entsprechend den bisherigen Ausführungen ist bei dem erfindungsgemäßen Behandlungsstuhl also vorgesehen, die Höhenverstellung motorisch über den zuvor beschriebenen elektrischen Antrieb vorzunehmen. Die Einstellung des Neigungswinkels der Kopfstütze 2 insbesondere in Bezug auf die Rückenlehne 1 hingegen wird manuell durchgeführt. Wie bereits erwähnt hat sich herausgestellt, dass für diese Einstellung der Kopfstütze 2 ein manuelles Lösen der Feststellvorrichtung und nachfolgendes manuelles Verschwenken effizienter und genauer ist, als dies bei Verwendung eines elektrischen Antriebs der Fall wäre.

In diesem Zusammenhang ist allerdings zu berücksichtigen, dass nach einem Verstellen des Neigungswinkels der Kopfstütze 2 auch ein entsprechender - zumindest geringfügiger - Ausgleich in der Höhenverstellung erfolgen muss, um dauerhaft ein bequemes Lagern des Patienten zu ermöglichen. Hierzu ist erfindungsgemäß vorgesehen, dass nach einer manuellen Verstellung der Neigung der Kopfstütze 2 automatisch die erforderliche Anpassung der Höhenposition der Kopfstütze 2 mit Hilfe des zuvor beschriebenen elektrischen Antriebs vorgenommen wird.

Der erfindungsgemäß ausgebildete Behandlungsstuhl weist hierzu Steuermittel auf, welche für diese automatische Höhenanpassung verantwortlich sind und nachfolgend näher erläutert werden sollen.

Die Steuermittel umfassen hierbei zunächst einen ersten Sensor 31 zum Erfassen des Neigungswinkels der Kopfstütze 2 im Hinblick auf die Rückenlehne 1. Im dargestellten Ausführungsbeispiel umfasst dieser Sensor 31 einen Wegaufnehmer 11 in Form eines Schiebepotentiometers, der über einen Hebel 12 an dem Drehgelenk 20 für die Kopfstütze 2 angelenkt ist. Ein Verschwenken der Kopfstütze 2 um die Achse II führt aufgrund der Kopplung über den Hebel 12 zu einer Veränderung des elektrischen Widerstands des Schiebepotentiometers 11, wodurch der Winkel zwischen der Ebene der Kopfstütze 2 und der Ebene der Rückenlehne 1 ermittelt werden kann.

Der Widerstandswert des Wegaufnehmers 11 wird dabei als Steuersignal des Sensors 31 für eine Steuerungselektronik 30 verwendet, die darauf basierend dann den Motor 3 in geeigneter Weise ansteuert, um den Höhenausgleich, also die Anpassung des Abstands zwischen der Rückenlehne 1 und der Kopfstütze 2 vorzunehmen. Der hierzu erforderliche Verfahrensweg des Führungselements 9 wird hierbei unmittelbar über eine entsprechende Vorgabe der Schritte am Schrittmotor 3 festgelegt, wobei mit Hilfe eines weiteren Sensorelements 32, welches im dargestellten Ausführungsbeispiel als Drehpotentiometer - alternativ hierzu wäre auch die Verwendung eines Hall-Sensors denkbar - ausgebildet ist, erfasst wird, ob eine gewünschte Höhenposition für die Kopfstütze 2 erreicht wurde. Bei Erreichen der gewünschten Position wird dann über ein entsprechendes Signal eine Rückmeldung an die Steuereinheit 30 gegeben, welche daraufhin den Betrieb des Schrittmotors 3 beendet. Ferner können mit Hilfe des weiteren Sensorelements 32 auch die Endpositionen für den Verfahrensweg erkannt werden, so dass dann der Motor 3 bei Erreichen einer der Endpositionen automatisch stoppt.

Die Vorgehensweise zum Anpassen der Einstellungen für eine Kopfstütze 2 entsprechend der erfindungsgemäßen Lösung ist hierbei in Figur 4 dargestellt.

Dabei wird entsprechend Figur 4a zunächst davon ausgegangen, dass Rückenlehne 1 und Kopfstütze 2 horizontal ausgerichtet sind, der Patient sich also bereits in einer liegenden Position befindet.

In einem ersten Schritt, dargestellt in Figur 4b, wird dabei dann zunächst der Abstand d zwischen der Rückenlehne 1 und der Kopfstütze 2 entsprechend der Größe des Patienten eingestellt, sodass dieser einerseits bequem auf der Rückenlehne 1 liegt und andererseits der Kopf in bequemer Weise auf der Kopfstütze 2 aufgenommen ist. Diese Einstellung wird dabei mit Hilfe des zuvor beschriebenen elektrischen Antriebs vorgenommen, wobei hierzu an dem Behandlungsstuhl oder einer nicht näher dargestellten Versorgungseinheit eines zahnärztlichen Behandlungsplatzes entsprechende Bedienelemente vorgesehen sind.

Grundsätzlich wäre es alternativ zur motorischen Höheneinstellung auch denkbar, dass für diese erste Einstellung des Abstands zwischen Kopfstütze 2 und Rückenlehne 1 eine Entkopplung von dem elektrischen Antrieb erfolgt und auch hier die Höheneinstellung manuell vorgenommen wird. Auch dies erlaubt ggf. in einem ersten Schritt eine deutlich schnellere und effizientere Anpassung der Grundeinstellung des Behandlungsstuhls. Ferner könnte die ursprüngliche Höheneinstellung selbstverständlich auf zu einem Zeitpunkt vorgenommen werden, zu dem sich die Rückenlehne 1 noch in einer vertikalen Ausrichtung befindet. In diesem Fall wird die Kopfstütze 2 abhängig von der Größe des Patienten nach oben oder unten verfahren.

Nachdem die Position der Kopfstütze 2 an die Größe des Patienten angepasst wurde, erfolgt dann eine manuelle Einstellung der Neigung der Kopfstütze, wobei ausgehend von der fluchtenden Ausrichtung in Figur 4b der Winkel α zwischen der Ebene III der Rückenlehne 1 und der Ebene IV der Kopfstütze 2 entweder verkleinert (Figur 4c) oder vergrößert (Figur 4d) werden kann, abhängig davon, ob im Falle eines zahnärztlichen Behandlungsstuhls eine Untersuchung bzw. Behandlung des Oberkiefers oder des Unterkiefers erfolgen soll. Die Einstellung des Neigungswinkels α erfolgt hier wie bereits erwähnt manuell, indem zunächst der eingangs beschriebene Feststellmechanismus entriegelt und dann die Kopfstütze 2 in die gewünschte Ausrichtung gebracht wird.

Eine Veränderung des Neigungswinkels α der Kopfstütze 2 erfordert dann allerdings auch eine entsprechende Nachführung des Abstands d, um zu gewährleisten, dass weiterhin der Patient bequem gelagert ist. Insbesondere ist vorgesehen, dass für den Fall, dass der Winkel α wie in Figur 4c dargestellt reduziert wird, der Abstand d leicht erhöht wird. Wird hingegen der Neigungswinkel α erhöht, wie dies in Figur 4d dargestellt ist, so wird im Sinne eines Längenausgleichs der Abstand d reduziert, um ein Überdehnen des Halses des Patienten zu vermeiden.

Entscheidend hierbei ist, dass die Durchführung dieses Längenausgleichs automatisch durchgeführt wird, sobald die Neigung der Kopfstütze manuell verändert wurde. Die Vorgehensweise der Steuermittel zur automatischen Anpassung der Höhenposition ist hierbei in dem Ablaufdiagramm von Figur 5 dargestellt.

In einem ersten Schritt wird dabei zunächst wie oben erläutert die Einstellung der Kopfstütze 2 an die Größe des Patienten vorgenommen, wobei hierzu der Abstand d entsprechend angepasst wird. Wie erläutert kann dies durch entsprechendes Ansteuern des elektrischen Antriebs oder ggf. manuell erfolgen.

Im nachfolgenden Schritt wird dann gemäß der vorliegenden Erfindung manuell die Neigung der Kopfstütze eingestellt, wobei mit Hilfe des ersten Sensors 31 dann ein dem eingestellten Winkel α entsprechender Steuerparameter erzeugt wird, der an die Steuereinheit 30 übergeben wird.

Abhängig von dem ermittelten Neigungswinkel erzeugt dann α die Steuereinheit 30 einen geeigneten Kompensationswert zur Ansteuerung des Elektromotors 3, wobei im Falle einer Unterkieferbehandlung, also einer Neigungsverstellung nach oben, der Motor 3 derart angesteuert wird, dass das Führungselement 9 aus der Rückenlehne 1 herausgefahren wird, um den Abstand d zu erhöhen. In entsprechender Weise erfolgt die Ansteuerung des Schrittmotors 3 durch die Steuerschaltung im Falle einer Oberkieferbehandlung, bei der die Kopfstütze 2 nach unten geneigt wird, derart, dass der Motor 3 das Führungselement 9 in die Rückenlehne 1 einfährt.

Der Verfahrensweg wird hierbei über die Vorgabe der Schritte festgelegt, wobei mit Hilfe des zweiten Sensorelements 32 nach jedem Schritt ermittelt wird, ob die gewünschte Endposition bereits erreicht wurde. Ist dies nicht der Fall, wird der Motor 3 weiterhin in der entsprechenden Weise angesteuert, da der entsprechende Kompensationswert noch nicht erreicht wurde. Wurde hingegen nach einem entsprechenden Motorschritt der gewünschte Kompensationswert erreicht, wird ein weiterer Betrieb des Motors 3 gestoppt, da der entsprechende Längenausgleich abgeschlossen ist.

Für einen Benutzer des Behandlungsstuhls ergibt sich dementsprechend eine äußerst einfache Bedienung, da lediglich manuell die Neigung der Kopfstütze durchzuführen ist und dann der entsprechende Längenausgleich vollautomatisch durchgeführt wird. Gleichzeitig kann die Ausrichtung der Kopfstütze deutlich schneller und effizienter an die gewünschte durchzuführende Behandlung angepasst werden, da die manuelle Einstellung des Neigungswinkels im Vergleich zu einer motorisierten Ansteuerung deutlich schneller und komfortabler vorgenommen werden kann.

Insgesamt wird dementsprechend ein Behandlungsstuhl zur Verfügung gestellt, bei dem die Positionierung und Einstellung einer Kopfstütze in Bezug auf eine Rückenlehne des Behandlungsstuhls in sehr effizienter und komfortabler Weise durchgeführt werden kann.

## Patentansprüche

1. Medizinischer, insbesondere dentalmedizinischer Behandlungsstuhl mit einer Rückenlehne (1) sowie einer Kopfstütze (2),
wobei die Kopfstütze (2) motorisch über einen elektrischen Antrieb (3) höhenverstellbar mit der Rückenlehne (1) gekoppelt ist und ferner um eine Schwenkachse (II), welche senkrecht zur Richtung der Höhenverstellbarkeit (I) ausgerichtet ist, manuell verschwenkbar ist, um einen Neigungswinkel (α) zwischen einer Ebene der Rückenlehne (1) und einer Ebene der Kopfstütze (2) einstellen zu können,
**dadurch gekennzeichnet,**
**dass** der Behandlungsstuhl Steuermittel aufweist, welche dazu ausgebildet sind, bei manueller Verstellung des Neigungswinkels (α) zwischen der Ebene der Rückenlehne (1) und der Ebene der Kopfstütze (2) motorisch eine Anpassung einer Höhenposition der Kopfstütze (2) über den elektrischen Antrieb (3) zu steuern,
wobei die Steuermittel eine elektronische Steuerschaltung (30) und einen Sensor (31) zum Erfassen des Neigungswinkels (α) zwischen der Ebene der Rückenlehne (1) und der Ebene der Kopfstütze (2) aufweisen, und
wobei die Steuermittel dazu ausgebildet sind,
i. nach Verstellung des Neigungswinkels (α) zwischen der Ebene der Rückenlehne (1) und der Ebene der Kopfstütze (2) mit Hilfe des Sensors (31) einen dem eingestellten Winkel (α) entsprechenden Steuerparameter zu erzeugen, der als ein Eingangssignal für die elektronische Steuerschaltung (30) verwendet wird,
ii. sowie abhängig von dem ermittelten Neigungswinkel (α) mit Hilfe der Steuereinheit (30) einen geeigneten Kompensationswert zur Ansteuerung des Antriebs (3) zu erzeugen, um diesen derart zu steuern, dass
• im Falle einer Reduzierung des Neigungswinkels (α) zwischen der Ebene der Rückenlehne (1) und der Ebene der Kopfstütze (2) ein Abstand (d) zwischen der Rückenlehne (1) und der Kopfstütze (2) erhöht wird und
• im Falle einer Vergrößerung des Neigungswinkels (α) zwischen der Ebene der Rückenlehne (1) und der Ebene der Kopfstütze (2) ein Abstand (d) zwischen der Rückenlehne (1) und der Kopfstütze (2) reduziert wird.

2. Medizinischer Behandlungsstuhl nach Anspruch 1,
**dadurch gekennzeichnet,**
**dass** der Sensor (31) einen Wegaufnehmer (11) in Form eines Schiebepotentiometers aufweist, der über zumindest einen Hebel (12) an einem Drehgelenk (20) für die Kopfstütze (2) angelenkt ist.

3. Medizinischer Behandlungsstuhl nach Anspruch 1 oder 2,
**dadurch gekennzeichnet,**
**dass** der Antrieb (3) zum Verstellen der Kopfstütze (2) gegenüber der Rückenlehne (1) einen von den Steuermitteln angesteuerten Schrittmotor (3) aufweist.

4. Medizinischer Behandlungsstuhl nach Anspruch 3,
**dadurch gekennzeichnet,**
**dass** der Schrittmotor (3) mit einem Riemenantrieb (6) oder einer Gewindespindel zum Verstellen der Kopfstütze (2) gekoppelt ist.

5. Medizinischer Behandlungsstuhl nach Anspruch 4,
**dadurch gekennzeichnet,**
**dass** der Schrittmotor (3) über ein Getriebe (4) mit dem Riemenantrieb (6) oder der Gewindespindel gekoppelt ist,
wobei das Getriebe (4) mehrere Zahnräder umfasst.

6. Medizinischer Behandlungsstuhl nach Anspruch 5,
**dadurch gekennzeichnet,**
**dass** der Riemenantrieb (6) zwei Zahnriemen aufweist, welche sich parallel zueinander an beiden Seiten eines länglichen Führungselements (9) erstrecken, an dem die Kopfstütze (2) befestigt ist, wobei die Zahnriemen mit dem Führungselement (9) gekoppelt sind, um eine Bewegung des Schrittmotors (3) in eine Bewegung des Führungselements (9) umzusetzen,
und wobei vorzugsweise jeweils ein Zahnrad des Getriebes (4) mit einem der beiden Zahnriemen gekoppelt ist.

7. Medizinischer Behandlungsstuhl nach einem der vorherigen Ansprüche,
**dadurch gekennzeichnet,**
**dass** die Steuermittel einen zweiten Sensor (32) zum Erfassen der Höhenposition der Kopfstütze (2) aufweisen und die Steuereinheit (30) mit dem Ausgangssignal des zweiten Sensors (32) ein Steuersignal für den elektrischen Antrieb erzeugt, wenn der Kompensationswert noch nicht erreicht ist.

8. Medizinischer Behandlungsstuhl nach Anspruch 7,
**dadurch gekennzeichnet,**
**dass** der zweite Sensor (32) durch ein Drehpotentiometer oder einen Hall-Sensor gebildet ist.

9. Medizinischer Behandlungsstuhl nach einem der vorherigen Ansprüche,
**dadurch gekennzeichnet,**
**dass** eine Führung der Kopfstütze (2) von dem elektrischen Antrieb (3) entkoppelbar ist, wobei im entkoppelten Zustand eine manuelle Anpassung der Höhenposition der Kopfstütze (2) ermöglicht ist.

10. Medizinischer Behandlungsstuhl nach einem der vorherigen Ansprüche,
**dadurch gekennzeichnet,**
**dass** dieser eine Feststellvorrichtung zur Arretierung der Neigung der Kopfstütze (2) aufweist, welche manuell entriegelbar ist, beispielsweise mit Hilfe eines Drucktasters (14).

11. Medizinischer Behandlungsstuhl nach Anspruch 10,
**dadurch gekennzeichnet,**
**dass** die Feststellvorrichtung zumindest einen Blockierzylinder umfasst.

## Claims

1. Medical, in particular dental, treatment chair having a backrest (1) and a headrest (2),
wherein the headrest (2) is coupled to the backrest (1) in a height-adjustable manner by motor via an electric drive (3) and is furthermore manually pivotable about a pivot axis (II) oriented perpendicular to the direction of height adjustability (I), so as to be able to set an angle of inclination (α) between a plane of the backrest (1) and a plane of the headrest (2),
**characterized in that**
the treatment chair has control means which, upon manual adjustment of the angle of inclination (α) between the plane of the backrest (1) and the plane of the headrest (2), are designed to control an adjustment of a height position of the headrest (2) by motor via the electric drive (3),
wherein the control means comprise an electronic control circuit (30) and a sensor (31) for detecting the angle of inclination (α) between the plane of the backrest (1) and the plane of the headrest (2), and
wherein the control means are designed for the following:
i. after adjustment of the angle of inclination (α) between the plane of the backrest (1) and the plane of the headrest (2), to generate, with the aid of the sensor (31), a control parameter corresponding to the set angle (α), which control parameter is used as an input signal for the electronic control circuit (30),
ii. and, depending on the determined angle of inclination (α), to generate, with the aid of the control unit (30), a suitable compensation value for actuation of the drive (3), so as to control the latter in such a way that
• in the event of a reduction in the angle of inclination (α) between the plane of the backrest (1) and the plane of the headrest (2), a distance (d) between the backrest (1) and the headrest (2) is increased, and
• in the event of an increase in the angle of inclination (α) between the plane of the backrest (1) and the plane of the headrest (2), a distance (d) between the backrest (1) and the headrest (2) is reduced.

2. Medical treatment chair according to Claim **1,**
**characterized in that**
the sensor (31) has a displacement sensor (11) in the form of a sliding potentiometer, which is hinged via at least one lever (12) on a swivel joint (20) for the headrest (2).

3. Medical treatment chair according to Claim 1 or **2,**
**characterized in that**
the drive (3) for adjusting the headrest (2) with respect to the backrest (1) has a stepper motor (3) actuated by the control means.

4. Medical treatment chair according to Claim 3,
**characterized in that**
the stepper motor (3) is coupled to a belt drive (6) or a threaded spindle for adjusting the headrest (2).

5. Medical treatment chair according to Claim 4,
**characterized in that**
the stepper motor (3) is coupled to the belt drive (6) or the threaded spindle via a gear mechanism (4), wherein the gear mechanism (4) comprises a plurality of gearwheels.

6. Medical treatment chair according to Claim 5,
**characterized in that**
the belt drive (6) has two toothed belts which extend parallel to each other on both sides of an elongate guide element (9) to which the headrest (2) is attached, wherein the toothed belts are coupled to the guide element (9) in order to convert a movement of the stepper motor (3) into a movement of the guide element (9),
and wherein preferably a gearwheel of the gear mechanism (4) is coupled in each case to one of the two toothed belts.

7. Medical treatment chair according to any one of the preceding claims,
**characterized in that**
the control means have a second sensor (32) for detecting the height position of the headrest (2), and the control unit (30) generates a control signal for the electric drive with the output signal of the second sensor (32) if the compensation value has not yet been reached.

8. Medical treatment chair according to Claim 7,
**characterized in that**
the second sensor (32) is formed by a rotary potentiometer or a Hall sensor.

9. Medical treatment chair according to any one of the preceding claims,
**characterized in that**
a guide of the headrest (2) can be decoupled from the electric drive (3), wherein in the decoupled state a manual adjustment of the height position of the headrest (2) is possible.

10. Medical treatment chair according to any one of the preceding claims,
**characterized in that**
it has a locking device for locking the inclination of the headrest (2), which can be unlocked manually, for example with the aid of a pushbutton (14).

11. Medical treatment chair according to Claim 10,
**characterized in that**
the locking device comprises at least one blocking cylinder.

## Revendications

1. Fauteuil médical, en particulier dentaire, avec un dossier (1) et un appui-tête (2),
l'appui-tête (2) étant couplé au dossier (1) de manière à pouvoir être réglé en hauteur par l'intermédiaire d'un entraînement électrique (3), et pouvant en outre être pivoté manuellement autour d'un axe de pivotement (II), qui est aligné perpendiculairement à la direction du réglage en hauteur (I), afin de pouvoir ajuster un angle d'inclinaison (α) entre un plan du dossier (1) et un plan de l'appui-tête (2),
**caractérisé**
**en ce que** le fauteuil de traitement comporte des moyens de commande qui sont conçus pour commander, lors du réglage manuel de l'angle d'inclinaison (α) entre le plan du dossier (1) et le plan de l'appui-tête (2), un ajustement motorisé d'une position en hauteur de l'appui-tête (2) par l'intermédiaire de l'entraînement électrique (3),
lesdits moyens de commande comportant un circuit de commande électronique (30) et un capteur (31) pour détecter l'angle d'inclinaison (α) entre le plan du dossier (1) et le plan de l'appui-tête (2), et
lesdits moyens de commande étant conçus pour,
**i.** après le réglage de l'angle d'inclinaison (α) entre le plan du dossier (1) et le plan de l'appui-tête (2), générer à l'aide du capteur (31) un paramètre de commande correspondant à l'angle (α) réglé, lequel est utilisé en tant que signal d'entrée destiné au circuit de commande électronique (30),
ii. et, en fonction de l'angle d'inclinaison (α) déterminé, générer à l'aide de l'unité de commande (30) une valeur de compensation appropriée pour la commande de l'entraînement (3) afin de le commander de telle sorte que
• dans le cas d'une réduction de l'angle d'inclinaison (α) entre le plan du dossier (1) et le plan de l'appui-tête (2), une distance (d) entre le dossier (1) et l'appui-tête (2) soit augmentée et
• dans le cas d'une augmentation de l'angle d'inclinaison (α) entre le plan du dossier (1) et le plan de l'appui-tête (2), une distance (d) entre le dossier (1) et l'appui-tête (2) soit réduite.

2. Fauteuil médical selon la revendication 1,
**caractérisé**
**en ce que** le capteur (31) comporte un capteur de déplacement (11) sous la forme d'un potentiomètre linéaire, qui est articulé par l'intermédiaire d'au moins un levier (12) sur une articulation pivotante (20) pour l'appui-tête (2).

3. Fauteuil médical selon la revendication 1 ou 2,
**caractérisé**
**en ce que** l'entraînement (3) destiné au réglage de l'appui-tête (2) par rapport au dossier (1) comporte un moteur pas à pas (3) commandé par les moyens de commande.

4. Fauteuil médical selon la revendication 3,
**caractérisé**
**en ce que** le moteur pas à pas (3) est couplé à un entraînement par courroie (6) ou à une vis-mère pour régler l'appui-tête (2).

5. Fauteuil médical selon la revendication 4,
**caractérisé**
**en ce que** le moteur pas à pas (3) est couplé à l'entraînement par courroie (6) ou à la vis-mère par l'intermédiaire d'un engrenage (4),
ledit engrenage (4) comprenant plusieurs roues dentées.

6. Fauteuil médical selon la revendication 5,
**caractérisé**
**en ce que** l'entraînement par courroie (6) comporte deux courroies crantées qui s'étendent parallèlement l'une à l'autre des deux côtés d'un élément de guidage allongé (9) auquel l'appui-tête (2) est fixé, les courroies crantées étant couplées à l'élément de guidage (9) pour convertir un mouvement du moteur pas à pas (3) en un mouvement de l'élément de guidage (9),
et **en ce qu'**une roue dentée de l'engrenage (4) est de préférence respectivement couplée à l'une des deux courroies crantées.

7. Fauteuil médical selon l'une quelconque des revendications précédentes,
**caractérisé**
**en ce que** les moyens de commande comportent un second capteur (32) permettant de détecter la position en hauteur de l'appui-tête (2) et en ce que l'unité de commande (30) génère un signal de commande destiné à l'entraînement électrique avec le signal de sortie du second capteur (32) lorsque la valeur de compensation n'est pas encore atteinte.

8. Fauteuil médical selon la revendication 7,
**caractérisé**
**en ce que** le second capteur (32) est constitué d'un potentiomètre rotatif ou d'un capteur à effet Hall.

9. Fauteuil médical selon l'une quelconque des revendications précédentes,
**caractérisé**
**en ce qu'**un guidage de l'appui-tête (2) peut être découplé de l'entraînement électrique (3), un ajustement manuel de la position en hauteur de l'appui-tête (2) étant ainsi possible à l'état découplé.

10. Fauteuil médical selon l'une quelconque des revendications précédentes,
**caractérisé**
**en ce que** celui-ci comporte un dispositif de blocage permettant l'arrêt de l'inclinaison de l'appui-tête (2), lequel peut être déverrouillé manuellement, par exemple à l'aide d'un bouton-poussoir (14).

11. Fauteuil médical selon la revendication 10,
**caractérisé**
**en ce que** le dispositif de blocage comprend au moins un vérin de blocage.
